# EUROPÄISCHE PATENTSCHRIFT

(11) **EP 0 461 307 B1**
(45) Veröffentlichungstag und Bekanntmachung des Hinweises auf die Patenterteilung: **24.03.1993**
(21) Anmeldenummer: 90124215.6
(22) Anmeldetag: 14.12.1990
(51) Int. Cl.: A63H 19/18, A63H 17/26, B60D 1/06

(54) **Kupplungseinrichtung für Spielfahrzeuge**
Coupling device for toy vehicles
Dispositif d'accouplement pour véhicules-jouets

(30) Priorität: 03.02.1990 DE 9001214 U
(43) Veröffentlichungstag der Anmeldung: 18.12.1991
(73) Patentinhaber: Geobra Brandstätter GmbH & Co. KG, D-90511 Zirndorf (DE)
(72) Erfinder: Brandstätter, Horst, W-8502 Zirndorf (DE)
(74) Vertreter: Rau, Manfred, Dr. Dipl.-Ing.

(56) Entgegenhaltungen:
- DE-A- 2 128 918
- GB-A- 734 415
- NL-A- 8 701 608

## Beschreibung

Die Erfindung richtet sich auf eine Kupplungseinrichtung zum Verbinden zweier Spielfahrzeuge mit zwei an je einem Fahrzeug angeordneten Kupplungsteilen, wobei ein erstes Kupplungsteil durch ein Kugel-Kupplungselement und ein zweites Kupplungsteil durch eine Kupplungs-Ausnehmung zum Einsetzen des Kugel-Kupplungselements gebildet ist (siehe GB-A-734415).

Eine derartige Kupplungseinrichtung ist z.B. von Holz-Spielzeugeisenbahnen bekannt, wobei die Kupplungsausnehmung aus dem Fahrzeuggrundkörper ausgesägt ist.

Die vorbekannte Lösung ist zwar auch für relativ junge Kinder einfach in der Handhabung, eignet sich aber nicht für Kunststoff-Systemspielzeug, bei welchem an Fahrzeugen unterschiedlicher Art stets die gleichen Kupplungen verwendet werden sollen, um zum einen die Zahl der erforderlichen Einzelteile zu reduzieren und dadurch eine rationelle Fertigung zu ermöglichen, und um zum anderen Fahrzeuge unabhängig von ihrer Gestaltung im einzelnen verbindbar zu machen.

Hiervon ausgehend liegt der Erfindung die Aufgabe zugrunde, eine Kupplungseinrichtung der eingangs genannten Art so auszugestalten, daß sie für unterschiedliche Fahrzeugtypen vielseitig einsetzbar ist und bei kunststofftechnisch vorteilhaften Fertigungsmöglichkeiten eine leichte Handhabung durch das spielende Kind ermöglicht und eine zuverlässige, allseitig bewegliche Verbindung zwischen den zu verkuppelnden Fahrzeugen herstellt.

Diese Aufgabe wird erfindungsgemäß dadurch gelöst, daß das zweite Kupplungsteil eine zylindersegmentförmige, sich senkrecht zur Zugrichtung der Fahrzeuge erstreckende Kunststoff-Schale umfaßt, welche über einen Halteansatz mit einer Rasteinrichtung in ein Fahrzeug einrastbar ist.

Die danach vorgesehene Kunststoff-Schale, welche sich über einen Winkelbereich von etwas mehr als 18o° erstreckt und dementsprechend das Einführen des Kugel-Kupplungselements von oben und unten oder aber auch unter elastischer Aufweitung über den Längsschlitz ermöglicht, stellt eine zuverlässige Kupplungsverbindung auch dann her, wenn das ziehende und das gezogene Fahrzeug sich auf einem unterschiedlichen Niveau bewegen, d.h. wenn das Kind mit den Fahrzeugen über einen unebenen Boden fährt. Die Kupplungsverbindung läßt sich ebenso leicht herstellen wie lösen. Durch die Aufrastbarkeit der Kunststoff-Schale läßt sich diese unabhängig von der Ausbildung des Grundkörpers des Fahrzeugs an jedem beliebigen Fahrzeug montagetechnisch einfach anbringen und für ganz unterschiedliche Fahrzeugtypen einheitlich produzieren und gemeinsam vorrätig halten.

In weiterer Ausgestaltung der Erfindung ist vorteilhafterweise vorgesehen, daß die Rasteinrichtung durch zwei einstückig mit dem Halteansatz gespritzte U-Schenkel mit Rastvorsprüngen gebildet ist. Auf diese Weise kann das gesamte zweite Kupplungsteil aus einem Stück in einem einzigen Spritzvorgang gespritzt und in einem einzigen Arbeitsgang an dem Fahrzeug nicht mehr lösbar montiert werden.

Hierzu ist vorteilhafterweise vorgesehen, daß der Halteansatz einen Anschlagbund aufweist, der nach dem Einrasten der Rasteinrichtung an einer Außenwand des auszurüstenden Spielfahrzeugs zur Anlage kommt.

Die Höhe der Kunststoff-Schale entspricht günstigerweise etwa dem doppelten Durchmesser des Kupplungs-Kugelelements. Durch diese Dimensionierung wird einerseits vermieden, daß das Erscheinungsbild des Kupplungsteils zu auffällig ist, andererseits wird ein zuverlässiger Zusammenhalt sicher gewährleistet. Die Höhe der Kunststoff-Schale wird also bestimmt durch den von der Mitte des Kugel-Kupplungselements nach unten zur Verfügung stehenden Raum und nach oben durch den zu erwartenden Versatz von ziehendem und gezogenem Fahrzeug aufgrund von Hindernissen.

Günstigerweise ist noch vorgesehen, daß das erste Kupplungsteil einstückig ausgebildet ist, eine Schwenklagerausnehmung aufweist und mit sich vom Bereich der Schwenklagerausnehmung seitlich wegerstreckenden, angeformten Federschenkeln versehen ist.

Ein derart ausgestaltetes Kupplungsteil läßt sich ebenfalls in einem Arbeitsgang leicht spritztechnisch herstellen, insbesondere ermöglicht es aber in einfacher Weise die für das Kurvenfahren erforderliche Schwenkbewegung, wobei durch die Federschenkel eine Rückstellung erfolgt, so daß insbesondere bei Schienenfahrzeugen das Kugelkupplungselement immer wieder in die Mitte zurückgestellt wird und ein automatisches Verkuppeln realisierbar ist. Die Federschenkel können sich an hierfür speziell vorgesehenen Chassisteilen abstützen.

Nachfolgend wird die Erfindung anhand einer bevorzugten Ausführungsform in Verbindung mit der Zeichnung näher erläutert. Dabei zeigen
Fig. 1 eine Aufsicht auf die gesamte Kupplungseinrichtung im eingekuppelten Zustand,
Fig. 2 eine Aufsicht auf das erste Kupplungsteil,
Fig. 3 einen Längsschnitt durch das erste Kupplungsteil längs der Mittelachse,
Fig. 4 eine Aufsicht auf das zweite Kupplungsteil entsprechend der Darstellung in Fig. 1, und
Fig. 5 eine Seitenansicht des zweiten Kupplungsteils.

Das erste Kupplungsteil 1 ist aus Kunststoff einstückig gespritzt. Es umfaßt einen Grundkörper 2 mit einer Schwenklagerausnehmung 3, in welche ein fahrzeugseitiger Schwenklagerzapfen, z.B. in Form eines Bolzens oder Kreuzprofils, eingreift, wobei durch einen unteren Abschnitt 4 mit vergrößertem Radius und eine entsprechende Partie am Lagerzapfen eine verdrehsichere Montage gewährleistet ist. Hinsichtlich Fig. 3 ist dabei zu berücksichtigen, daß dort die im eingebauten Zustand oben liegende Seite unten liegt.

An dem der Lagerausnehmung gegenüberliegenden Ende 5 des Grundkörpers 2 ist ein Kugel-Kupplungselement 6 angeformt. Es weist eine zentrale, parallel zur Schwenklagerachse 7 verlaufende, sacklochartige Ausnehmung 8 auf.

Im Bereich der Schwenklagerausnehmung 3 sind beiderseits des Grundkörpers 2 einstückig mit diesem Federschenkel 9 angeformt, deren Enden 1o verdickt ausgebildet sind, um ein Entformen mit Auswerferstiften zu ermöglichen, und die an korrespondierenden, fahrzeugseitigen seitlichen Wandungen anliegen.

Das zweite Kupplungsteil 11 ist ebenfalls einstückig aus Kunststoff gespritzt. Es umfaßt eine Kunststoff-Schale 12, welche nach oben und unten offen ist und sich über einen Winkelbereich von etwas mehr als 18o° erstreckt und einen Durchmesser etwa entsprechend dem Durchmesser des Kugel-Kupplungselements 6 aufweist.

Die vorderen Längskanten 13 sind abgerundet-verdickt, sich leicht nach außen öffnend ausgebildet, um ein problemloses Einrasten des Kugel-Kupplungselements 6 zu ermöglichen. Die Höhe der Kunststoff-Schale 12 entspricht etwa dem doppelten Durchmesser des Kugel-Kupplungselements 6.

Unmittelbar angeformt an die Kunststoff-Schale 12 ist ein Halteansatz 14 mit einem Anschlagbund 15, von welchem sich eine Rasteinrichtung 16 wegerstreckt, welche zwei U-Schenkel 17 mit zwei Rastvorsprüngen 18 umfaßt.

Dieses zweite Kupplungsteil 11 kann problemlos auf ein beliebiges Fahrzeug aufgerastet werden, wenn dieses nur korrespondierende Rastausnehmungen und eine außen liegende Anschlagfläche für den Anschlagbund 15 aufweist.

Aus dem Vorstehenden wird deutlich, daß die erfindungsgemäße Kupplungseinrichtung ebenso für Spielzeugeisenbahnen wie für Spielzeugtraktoren, Sattelschlepper, Lastwagen od.dgl. mit entsprechenden Anhängern verwendet werden kann.

Alternativ zu der vorstehend beschriebenen Ausgestaltung kann bei Straßenfahrzeugen auch vorgesehen sein, daß im vorderen Bereich eine von unten ausgeformte Mulde angeordnet ist, so daß sich die zu ziehenden Fahrzeuge auf das Kugel-Kupplungselement des ziehenden Fahrzeugs auflegen und so schleppen lassen.

Diese Mulde kann bei bestimmten Fahrzeugen auch so nach unten verlängert werden, daß sie das Kugel-Kupplungselement weiter umschließt. Eine noppenartige Verdickung im unteren Bereich dieser Kupplungsschale verhindert ein zu leichtes Herausgleiten des Kugel-Kupplungselements.

Bei dieser vorteilhaften Ausgestaltung ist also ein Kupplungsteil integral mit dem Fahrzeug ausgebildet.

## Patentansprüche

1. Kupplungseinrichtung zum Verbinden zweier Spielzeugfahrzeuge mit zwei an je einem Fahrzeug angeordneten Kupplungsteilen, wobei ein erstes Kupplungsteil (1) durch ein Kugel-Kupplungselement (6) gebildet ist und ein zweites Kupplungsteil (11) eine Kupplungsausnehmung zum Einsetzen des Kupplungselementes (6) aufweist, dadurch gekennzeichnet, daß das zweite Kupplungsteil (11) eine zylindersegmentförmige, sich senkrecht zur Zugrichtung der Fahrzeuge erstreckende Kunststoff-Schale (12) aufweist, welche über einen Halteansatz (14) mit einer Rasteinrichtung (16) in ein Fahrzeug einrastbar ist.

2. Kupplungseinrichtung nach Anspruch 1, dadurch gekennzeichnet, daß die Rasteinrichtung (16) durch zwei einstückig mit dem Halteansatz (14) gespritzte U-Schenkel (17) mit Rastvorsprüngen (18) gebildet ist.

3. Kupplungseinrichtung nach Anspruch 1, dadurch gekennzeichnet, daß der Halteansatz (14) einen Anschlagbund (15) aufweist.

4. Kupplungseinrichtung nach Anspruch 1, dadurch gekennzeichnet, daß die Höhe der Kunststoff-Schale (12) etwa dem doppelten Durchmesser des Kugel-Kupplungselements (6) entspricht.

5. Kupplungseinrichtung nach Anspruch 1, dadurch gekennzeichnet, daß das erste Kupplungsteil (1) einstückig ausgebildet ist, eine Schwenklagerausnehmung (3) aufweist und mit sich vom Bereich der Schwenklagerausnehmung (3) seitlich wegerstreckenden, angeformten Federschenkeln (9) versehen ist.

## Claims

1. A coupling device for connecting two toy vehicles with two coupling components arranged at one vehicle each, whereby a first coupling component (1) is formed by a ball coupling element (6) and a second coupling component (11) comprises a coupling recess for inserting the coupling element (6), characterized in that a second coupling component ( 11) comprises a plastic cup (12) in the shape of a cylindrical segment, which extends normal to the drawing direction of the vehicles, which plastic cup (12) can be snap engaged into a vehicle via a retaining lug (14) with a locking means (16).

2. A coupling device according to claim 1, characterized in that the locking device (16) is formed by two U-legs with locking projections (18) which are injection-moulded in one piece with the retaining lug (14).

3. A coupling device according to claim 1, characterized in that the retaining lug (14) comprises a stop collar (15).

4. A coupling device according to claim 1, characterized in that the height of the plastic cup (12) corresponds approximately to the double diameter of the ball coupling element (6).

5. A coupling device according to claim 1, characterized in that the first coupling component (1) is formed in one piece, and comprises a swivel bearing recess (3) and is provided with spring legs (9) which are molded on and which laterally extend away from the area of the swivel bearing recess (3).

## Revendications

1. Dispositif d'attelage destiné à relier deux véhicules-jouets, comprenant deux pièces d'attelage montées chacune sur un véhicule, une première pièce d'attelage (1) étant constituée par un élément d'attelage à rotule (6) et une seconde pièce d'attelage (11) étant constituée par un évidement d'attelage destiné à recevoir l'élément d'attelage à rotule (6), caractérisé en ce que la seconde pièce d'attelage (11) comprend une coupelle en matière plastique (12) en forme de segment de cylindre, qui s'étend perpendiculairement au sens de traction des véhicules et qui peut s'encliqueter dans un véhicule par l'intermédiaire d'un talon de support (14) associé à un dispositif de crantage (16).

2. Dispositif d'attelage selon la revendication 1, caractérisé en ce que le dispositif de crantage (16) est formé par deux branches en U (17) moulées par injection d'un seul tenant avec le talon de support (14) et munies de saillies de crantage (18).

3. Dispositif d'attelage selon la revendication 1, caractérisé en ce que le talon de support (14) comporte un collet de butée (15).

4. Dispositif d'attelage selon la revendication 1, caractérisé en ce que la hauteur de la coupelle en matière plastique (12) correspond sensiblement au double du diamètre de l'élément d'attelage à rotule (6).

5. Dispositif d'attelage selon la revendication 1, caractérisé en ce que la première pièce d'attelage (1) est réalisée d'un seul tenant, comporte un évidement d'appui pivotant (3) et est munie de branches élastiques (9) qui font corps avec elle et s'écartent latéralement de la zone de l'évidement d'appui pivotant (3).
